# EUROPÄISCHE PATENTSCHRIFT

(11) **EP 1 019 304 B1**
(45) Veröffentlichungstag und Bekanntmachung des Hinweises auf die Patenterteilung: **02.05.2002**
(21) Anmeldenummer: 98940132.8
(22) Anmeldetag: 06.07.1998
(51) Int. Cl.: B65D 85/10, B65B 19/24

(54) **ZUSCHNITT FÜR EINE CIGARETTENPACKUNG**
CUTOUT FOR A CIGARETTE PACKAGE
DECOUPE POUR PAQUET DE CIGARETTES

(30) Priorität: 09.07.1997 DE 19730266; 29.07.1997 DE 19733604
(43) Veröffentlichungstag der Anmeldung: 19.07.2000
(73) Patentinhaber: Reemtsma Cigarettenfabriken GmbH, 22605 Hamburg (DE)
(72) Erfinder: SCHOCH, Reinhard, A., D-22605 Hamburg (DE); MEIER, Uwe, I., D-22844 Norderstedt (DE); FRIEDRICH, H., J., Detlef, D-22415 Hamburg (DE)
(74) Vertreter: UEXKÜLL & STOLBERG
(86) Internationale Anmeldenummer: EP9804131
(87) Internationale Veröffentlichungsnummer: WO9902428

(56) Entgegenhaltungen:
- EP-A- 0 411 223
- EP-A- 0 414 532
- EP-A- 0 545 723
- DE-A- 3 116 924

## Beschreibung

Die Erfindung betrifft einen Zuschnitt für eine Cigaretten-packung sowie ein Verfahren zur Herstellung von Cigarettenpackungen.

Es sind bereits zahlreiche Zuschnitte für Cigarettenpackungen bekannt, beispielsweise für sogenannte Kappenfaltschachteln, bei denen ein ebener Zuschnitt aus Karton mit Falzlinien und Einschnitten versehen ist und im Gebrauch zu einer rechtwinkeligen Blockform aufgerichtet wird.

Aus der **EP 0 545 723 A** ist ein Zuschnitt für eine Cigarettenpackung bekannt, der aus drei nicht zusammenhängenden Teilen besteht. Der bekannte Zuschnitt weist einen einstückigen Innenteil und ein zweistückigen Mantel auf, wobei ein Teil des Mantels die Kappe bildet. An den Mantel sind Klebelaschen angeformt, die zur Bildung des Bodens bzw. Deckels dienen. Außerdem sind sowohl der Innenteil, als auch der Mantel mit gerillten Falzlinen versehen, die eine halbrunde Faltung des Innenteils und des Mantels gestatten. Ein Nachteil dieses bekannten Zuschnitts besteht darin, daß die Klebelaschen nur übereinander gelegt werden und im Bereich ihrer Rundungen keinerlei Klebeverbindung zu dem Innenteil oder Mantel aufweisen, so daß an dieser Stelle die Packung sozusagen offen ist und damit eine geringe Stabilität hat.

Es ist **Aufgabe** der Erfindung, einen Zuschnitt für eine neuartige Cigarettenpackung zu schaffen, die eine von der rechtwinkeligen Quaderform abweichende Form mit gerundeten Seitenkanten besitzt und bei der sowohl der Deckel als auch der Boden praktisch vollständig geschlossen sind und damit der Packung eine hohe Stabilität verleihen.

Zur **Lösung** dieser Aufgabe dient der Zuschnitt gemäß Anspruch 1 und ein Verfahren gemäß Anspruch 6.

Vorteilhafte Ausgestaltungen der Erfindung sind Gegenstand der Unteransprüche.

Bei dem erfindungsgemäßen Verfahren wird die Verpackung aus zwei Zuschnitten gefertigt, nämlich einem Innenteil-Zuschnitt und einem Mantel-Zuschnitt gemäß einem der Anspruche 1-3. Zunächst wird der Innenteil aus dem relativ einfach geformten Innenteil-Zuschnitt um einen Formatkörper gelegt, dann zu einem Innenteil gefaltet bzw. geformt und anschließend zusammengeklebt, wobei ein Ende des Innenteils offen bleibt, um in einem späteren Schritt den Formatkörper wieder zu entfernen. Vorzugsweise wird der Innenteil sofort nach dem Verkleben von dem Formatkörper abgezogen und in einen Formathohlkörper geschoben, so daß der Innenteil nun mit seinem Inhalt gefüllt werden kann, also beispielsweise mit Cigaretten. Im Anschluß daran wird der Innenteil vollständig geschlossen und wieder aus dem Formathohlkörper herausgezogen. Diese Möglichkeit bietet den Vorteil, daß der Inhalt bzw. das Produkt, das sich jetzt in dem verschlossenen Innenteil befindet, die Funktion eines Formatkörpers übernimmt. Nun wird der ebenfalls sehr einfach geformte Mantel-Zuschnitt um den Innenteil herumgelegt und verklebt. Der bevorzugte Verfahrensschritt, den Innenteil schon frühzeitig von dem Formatkörper abzuziehen und diesen durch das zu verpackende Produkt zu ersetzen, hat den Vorteil, daß der Innenteil schon jetzt verschlossen werden kann, was bei Weiterbenutzung des Formatkörpers nicht der Fall ist, und daß das verpackte Produkt zusammen mit dem Innenteil einen stabilen Formatkörper bildet, um den der Mantel-Zuschnitt geformt werden kann. Da bei dem erfindungsgemäßen Verfahren sehr viel weniger Knick- und Klebevorgänge erforderlich sind, können die Verpackungen sehr viel schneller gefertigt werden. Schließlich sind auch die benötigten Produktionsanlagen weniger kompliziert und daher preiswerter und weniger störanfällig.

Dieses Verfahren eignet sich für eine Vielzahl verschiedener Verpackungsformen. Besonders vorteilhaft ist dieses Verfahren jedoch bei Verpackungen mit abgerundeten oder auch halbrunden Längsseiten. Um das Herstellen der Rundungen zu erleichtern, ist der Innenteil-Zuschnitt an den Rundungsbereichen mit mehreren parallel verlaufenden, vorgerillten Falzlinien versehen. Auf diese Art und Weise können Verpackungen mit verschiedenen Querschnittsformen hergestellt werden.

Die Erfindung wird nachfolgend anhand von Ausführungsbeispielen näher erläutert; es zeigen:
- **Figur 1**: den Innenteil einer Ausführungsform;
- **Figur 2**: den Mantel der Ausführungsform;
- **Figur 3**: eine Cigarettenpackung, die mit den Zuschnitten nach den Figuren 1 und 2 herstellbar ist;
- **Figur 4**: eine Darstellung einer Abfolge von Verfahrensschritten, in der gezeigt ist, wie aus einem Innenteil-Zuschnitt der Innenkarton einer Cigarettenschachtel hergestellt wird;
- **Figur 5**: eine Darstellung einer Abfolge von Verfahrensschritten, in der das Befüllen des Innenkartons mit einem Cigarettenblock gezeigt ist;
- **Figur 6A**: eine Darstellung des ersten Teils einer Abfolge von Verfahrensschritten, in der das Anbringen eines Außenkarton-Zuschnitts um den Innenkarton herum gezeigt ist;
- **Figur 6B**: eine Darstellung des zweiten Teils einer Abfolge von Verfahrensschritten, in der das Anbringen des Außenkarton-Zuschnitts um den Innenkarton herum gezeigt ist; und
- **Figur 7**: eine schematische Draufsicht auf eine Vorrichtung zur Herstellung von Cigarettenschachteln.

In den Figuren sind gleiche Teile durchwegs mit gleichen Bezugszeichen versehen, während bei ähnlichen oder entsprechenden Teilen ein Apostroph (') hinzugefügt ist. Die Zuschnitte sind ferner etwa im Maßstab 1:1 dargestellt.

**Figur 1** zeigt den Innenteil 2 einer ersten Ausführungsform eines Zuschnitts für eine Cigarettenpackung, der von links nach rechts aus einem im wesentlichen rechteckförmigen Streifen hergestellt ist, der zunächst eine Rückseite 14 bildet, an die ein erster Seitenabschnitt 18 mit vorgerillten Falzlinien 17 anschließt, die sich über die gesamte Breite des Zuschnitts erstrecken. An den mit Falzlinien 17 versehenen ersten Seitenabschnitt 18 schließt die Vorderseite 12 an, die in den zweiten Seitenabschnitt 16 übergeht, der ebenfalls wie der erste Seitenabschnitt 18 mit vorgerillten Falzlinien 17 versehen ist, die sich über die gesamte Breite des Zuschnitts erstrecken. An den zweiten Seitenabschnitt 16 schließt eine erste Klebelasche 19 an, die sich nicht über die gesamte Breite des Zuschnitts erstreckt.

Am oberen Rand der Vorderseite 12 ist ein U-förmiger Kragenausschnitt 21 mit abgerundeten Ecken 22 vorgesehen, der dazu dient, den Zugriff zu den Cigaretten zu erleichtern. In dem Kragenausschnitt 21 sitzt eine Zunge 24, die mit dem Kragenausschnitt 21 an wenigen Punkten 44 hängt und damit beim Öffnen der Packung von dem Kragenausschnitt 21 weggebrochen werden kann. An das obere Ende der Zunge 24 schließt ein erster Lappen 35 an, dessen Länge in etwa der Breite des Kragenausschnitts 21 und dessen Breite in etwa der halben Breite eines in Verbindung mit Figur 2 beschriebenen Deckels 8 bzw. einer dritten Klebelasche 42 entspricht.

An der gegenüberliegenden Seite schließt an die Vorderseite 12 ein zweiter Lappen 36 an, dessen Länge in etwa der Länge eines in Figur 2 beschriebenen Bodens 6 und dessen Breite in etwa der halben Breite des Bodens 6 entspricht. Ferner hängt am unteren Ende der Rückseite 14 eine zweite Klebelasche 23, die in etwa die Form des erwähnten Bodens 6 hat.

Der in **Figur 2** gezeigte Boden 6 hat die Grundform eines Rechtecks, das an den Unterrand der Vorderseite 12' des Mantels 4 anschließt und dessen Länge der Breite der Vorderseite 12' entspricht. An die beiden kurzen Seiten des Rechtecks ist jeweils eine Halbkreisfläche angeformt, so daß sich für den Boden 6 eine etwa ovale Form ergibt.

An der dem Boden 6 gegenüberliegenden anderen Seite des Mantel-Zuschnitts 4 schließt an die Vorderseite 12' der bereits erwähnte Deckel 8 an, dessen Form deckungsgleich mit der Form des Bodens 6 ist.

Unter erneuter Bezugnahme auf **Figur 1** verläuft im Abstand zu dem zur Rückseite 14 benachbarten Rand 28 des Innenteils 2 eine Falzlinien 31 parallel zum Rand 28 der dritten Klebelasche 42 und endet an einem Einschnitt 30, der im rechten Winkel zur Falzlinie 31 bis zum Oberrand des Zuschnitts verläuft. Dadurch ist ein Kappenabschnitt 34 gebildet, durch den der Deckel 8 bei der fertigen Cigarettenpackung nach hinten aufgeklappt werden kann.

In den Seitenabschnitten 16 und 18 sind außerdem noch in der Nähe des oberen Randes des Innenteils 2 und damit an dem Rand, der später dem Deckel 8 benachbart ist, je ein C-förmiger Einschnitt 38 vorgesehen, wobei die Öffnungen der C-Formen einander zugewandt sind. Dies ergibt bei geschlossenem Innenteil 2 zwei in entgegengesetzter Richtung nach außen vorstehende Nasen, durch die die Kappe der Packung geschlossen gehalten wird.

**Figur 2** zeigt den Mantel 4, der später das verklebte Innenteil 2 umhüllt und bis auf Boden 6 und Deckel 8 bei der fertigen Verpackung gemäß Figur 3 einzig sichtbar ist. An die Rückwand 14' des Mantels 4 schließen oben ein dritter Lappen 37 und unten ein vierter Lappen 39 an. Der dritte und vierte Lappen 37 und 39 hat jeweils die gleiche Länge wie die Breite der Vorderwand 12', während ihre Breite in etwa der halben Breite des Bodens 6 bzw. des Deckels 8 entspricht.

Außerdem schließen oben und unten an die Seitenabschnitte 16' und 18' je vier dreiecksförmige Klebezungen 41 an, deren Spitzen nach außen zeigen und die ebenfalls zur Verklebung mit dem Boden 6 bzw. dem Deckel 8 vorgesehen sind. Durch die dreieckige Form der Klebezungen 41 ist es möglich, daß die Seitenabschnitte 16, 16' und 18, 18' halbrundförmig gebogen werden können. Eine vierte Klebelasche 40 schließt an eine kurzen Seite des Mantels 4 an, beispielsweise an den linken Seitenabschnitt 18'.

Über die obere Hälfte des Mantels 4 verläuft eine geschwungene Aufreißkante 10, die im voll ausgezogenen Teil als Schnittlinie 10' und im gestrichelt angedeuteten Teil als Scharnierlinie 10" ausgeführt ist. Damit verläuft die Scharnierlinie 10" über die Rückseite 14' des Mantels 4, während die Schnittlinie 10' der Öffnungskante 10 über die Vorderseite 12 und die anschließenden Seitenabschnitte 16' und 18' verläuft.

Bei der Montage wird zunächst der Innenteil 2 derart um einen Formatkörper gebogen, bis die erste Klebelasche 19 an der Innenseite der Rückseite 14 festgeklebt werden kann, so daß eine geschlossene Hülle entsteht. Danach werden der erste und zweite Lappen 35 und 36 nach innen gefaltet, während anschließend die zweite und dritte Klebelasche 23 und 42 über den ersten und zweiten Lappen 35 und 36 gefaltet und mit diesen verklebt werden.

Es wird darauf hingewiesen, daß dies nur die Faltung des Innenteils zur Erläuterung des Aufbaus der damit hergestellten Kappenschachtel bedeutet, während bei der vorstehenden Erläuterung zunächst keinerlei Rücksicht auf das Einschieben des Cigarettenblocks genommen wurde. Dies wird später erläutert.

Es ist klar, daß sich die verschiedenen Elemente noch auf andere Weise so miteinander kombinieren lassen, daß stets eine Cigarettenpackung gemäß **Figur 3** hergestellt werden kann, auch wenn die Anordnung der einzelnen Wandabschnitte anders gewählt wird.

**Figur 4** zeigt eine Abfolge von Verfahrensschritten zur Herstellung des Innenteils 2 für eine Cigarettenpackung, die einen etwa oval geformten Querschnitt hat. Dazu wird in einem ersten Schritt A ein etwas anders geformter, flachliegender Innenteil-Zuschnitt 2 mit Hilfe von Unterdruck aus einem Zuschnittmagazin abgesaugt. Dann wird in einem zweiten Schritt B ein Formatkörper 1 über diesem Zuschnitt 2 plaziert. Anschließend werden in Schritt C die Innenteil-Rückseite und das Innenteil-Seitenteil, die aus dem Innenteil-Zuschnitt 2 gebildet sind, aufgerichtet. Dabei kommt es nicht darauf an, daß der dargestellte Innenteil-Zuschnitt 2 eine etwas andere Form als der in Figur 1 gezeigte Innenteil 2 hat.

Im Anschluß daran wird die erste Klebelasche des Innenteil-Seitenteils beleimt und in Schritt D um den Formatkörper 1 geformt. Die Rückseite des Innenteil-Zuschnitts 2 wird dann auch um den Formatkörper 1 geformt, auf die beleimte Lasche des Innenteil gedrückt und so mit dem Innenteil verklebt. Danach wird einer der Bodendeckel des Innenteil-Zuschnitts 2, die zuvor auch als Klebelaschen bezeichnet worden sind, beleimt und um den Formatkörper 1 gefaltet. Dann wird der andere Bodendeckel des Innenteil-Zuschnitts 2 auf den bereits beleimten Bodendeckel gefaltet und mit diesem verklebt.

In Schritt E wird schließlich der verklebte Innenteil 2, der an seiner Kopfseite offen ist, von dem Formatkörper 1 abgezogen.

**Figur 5** zeigt eine Abfolge von Verfahrensschritten, in der das Befüllen des zuvor hergestellten Innenteils 2 gezeigt ist. Hierzu wird in Schritt F der an seiner Kopfseite offene Innenteil 2 in einen Formathohlkörper 3 geschoben.

In Schritt G wird ein mit zum Beispiel Aluminiumfolie eingeschlagener Cigarettenblock 5 in den sich in dem Formathohlkörper 3 befindlichen Innenteil 2 geschoben.

In Schritt H wird die Deckellasche an der Kopfseite des Innenteils 2 gefaltet und in den Formathohlkörper 3 gesteckt.

In Schritt J wird schließlich der geschlossene, mit Cigaretten gefüllte Innenteil 2 aus dem Formathohlkörper 3 geschoben.

In den **Figuren 6A** und **6B** ist eine Abfolge von Verfahrensschritten gezeigt, in der das Anbringen eines Mantel-Zuschnitts 4 um den gefüllten Innenteil 2 bis hin zur fertig konfektionierten Cigarettenpackung dargestellt ist.

Zunächst wird in Schritt K der flachliegende Mantel-Zuschnitt 4 mit Hilfe von Unterdruck aus einem Zuschnittmagazin abgesaugt, dann vollflächig beleimt und anschließend in Schritt L über eine Formattasche 7 gebracht. Der gefüllte Innenteil 2, der nun die Funktion eines Formatkörpers hat, wird anschließend in Schritt M auf den Mantel-Zuschnitt 4 gebracht und mit Hilfe eines Stempels 9 in die Formattasche 7 gedrückt (Schritt N), wodurch die Seitenabschnitte 16', 18' und die Rückseite 14 des Mantel-Zuschnitts 4, durch die später die Rückseite der Cigarettenpackung gebildet werden, nach oben geknickt werden und der Seitenabschnitt 18' dann mit Hilfe der Formatwange 11 um das Innenteil 2 herum gedrückt wird. Gleichzeitig wird der Stempel 9 in die Ausgangsposition zurückgefahren (Schritt O).

Das Rückseitenteil des Mantel-Zuschnitts 4 wird in Schritt P durch die Formatwange 11' umgeformt. Der Stempel 9 drückt dann von oben gegen das Rückseitenteil, um dieses mit dem Innenteil 2 zu verkleben.

In Schritt Q werden die Formatwangen 11 und 11' wieder geöffnet, und der Stempel 9 fährt nach oben in die Grundstellung. Danach wird die fertig konfektionierte Cigarettenpackung 13 aus der Formattasche 7 ausgestoßen.

**Figur 7** zeigt eine schematische Draufsicht auf eine Vorrichtung zur Herstellung der Cigarettenpackungen 13. Zunächst werden die am Kopfende der Vorrichtung in einem Zuschnittmagazin gehaltenen Innenteil-Zuschnitte 2 mittels Unterdruck in zugehörige Positionen auf einem ersten Drehtisch 15 transportiert. Dort werden die Innenteil-Zuschnitte 2 gemäß der Verfahrensschritte A bis E zu Innenteilen verarbeitet. Diese Innenteile werden dann auf einen zweiten Drehtisch 20 übertragen, auf dem die Innenteile gemäß den Verfahrensschritten F bis J mit Cigaretten gefüllt werden. Die in zum Beispiel Aluminiumfolie eingeschlagenen Cigarettenblöcke 5 werden über ein Förderband zugeführt.

Die gefüllten Innenteile werden dann auf einen dritten Drehtisch 43 übertragen, auf dem die Verfahrensschritte K bis Q durchgeführt werden. Die fertigen Cigarettenpackungen 13 werden dann über ein Transportband von der Vorrichtung abtransportiert.

## Patentansprüche

1. Zuschnitt für eine Cigarettenpackung mit einem Innenteil (2), das einen Kragenausschnitt (21) aufweist, und einem Mantel (4), wobei das Innenteil (2) eine Vorderseite (12), eine Rückseite (14) sowie die Vorderseite (12) und die Rückseite (14) verbindende Seitenabschnitte (16; 18) aufweist, die mit vorgerillten Falzlinien (17) versehen sind und dadurch eine halbrunde Faltung des Innenteils (2) und des Mantels (4) gestatten; und wobei der Mantel (4) ebenfalls eine Vorderseite (12'), eine Rückseite (14') sowie die Vorderseite (12) und die Rückseite (14) verbindende Seitenabschnitte (16; 18) aufweist und außerdem einen Boden (6), einen Deckel (8) sowie eine Aufreißkante (10) besitzt; **dadurch gekennzeichnet, daß** am unteren Ende der Rückseite (14) des Innenteils (2) eine zweite Klebelasche (23) für den Boden (6) und eine dritte Klebelasche (42) für den Deckel (8) anschließen;
daß das Innenteil (2) ferner mit einem ersten und zweiten Lappen (35, 36) für den Deckel (8) beziehungsweise Boden (6) versehen ist;
daß in dem Kragenausschnitt (21) des Innenteils (2) eine Zunge (24) sitzt, in dem Kragenausschnitt (21) an wenigen Punkten (44) hängt und an deren oberes Ende der erste Lappen (35) anschließt;
daß an den Mantel (4) ein dritter Lappen (37) für den Deckel (8) und ein vierter Lappen (39) für den Boden (8) angeformt sind; und
daß der erste bis vierte Lappen (35, 36, 37, 39) jeweils die halbe Breite des Bodens (6) oder Deckels (8) haben.

2. Zuschnitt nach Anspruch 1, **dadurch gekennzeichnet, daß** sich die vorgerillten Falzlinien (17) über die gesamte Höhe des des Innenteils (2) erstrecken und parallel zu den Rändern der Vorderseite (12) bzw. der Rückseite (14) verlaufen.

3. Zuschnitt nach Anspruch 1 oder 2, **dadurch gekennzeichnet, daß** an die Seitenabschnitte (16' und 18') des Mantels (4) je vier dreiecksförmige Klebezungen (41) anschließen.

4. Verfahren zur Herstellung von Cigarettenpackungen aus einem Zuschnitt nach einem der vorhergehenden Ansprüche,
**dadurch gekennzeichnet,**
- **daß** zur Herstellung eines Innenteils (2) der Innenteil-Zuschnitt (2) um einen Formatkörper (1) geformt und an seinen Laschen verklebt wird, so daß der zweite Lappen (36) über der zweiten Klebelasche (23) liegt;
- **daß** der Innenteil (2) von dem Formatkörper (1) abgezogen wird;
- **daß** nach dem Abziehen von dem Formatkörper (1) ein Cigarettenblock (5) in den fertigen Innenteil (2) eingeschoben und der Innenteil (2) dann derart verschlossen wird, daß der erste Lappen (35) über der dritten Klebelasche (42) liegt; und
- **daß** der Mantel-Zuschnitt (4) um den Innenteil (2) herumgelegt und mit diesem in der Weise verklebt wird, daß dessen dritter und fünfter Lappen (37, 39) sowie die Klebezungen (41) unter dem Boden (6) bzw. dem Deckel (8) liegen.

5. Verfahren nach Anspruch 4, **dadurch gekennzeichnet, daß** der Mantel-Zuschnitt (4) mit Hilfe einer Formattasche (7), mehrerer bewegbarer Formatwangen (11, 11') und einem Stempel (9) um den Innenteil (2) herumgelegt und verklebt wird.

6. Verfahren nach Anspruch 4, **dadurch gekennzeichnet, daß** der Innenteil (2), während er mit dem Cigarettenblock (5) befüllt wird, in dem Formathohlkörper (3) gehalten wird.

## Claims

1. A blank for a cigarette packet with an inside part (2), comprising a collar cutout (21), and a casing (4), with the inside part (2) comprising a front (12), a back (14) and also side sections (16; 18) connecting the front (12) and the back (14), which side sections are provided with pre-grooved folding lines (17) and thereby permit the inside part (2) and the casing ('4) to be folded in a semicircle; and with the casing (4) also comprising a front (12'), a back (14') as well as side sections (16; 18) connecting the front (12) and the back (14), and also possessing a base (6), a lid (8) as well as a tear-open edge (10);
**characterised in that** a second adhesive tab (23) for the base (6) and a third adhesive tab (42) for the lid (8) are joined to the lower end of the back (14) of the inside part (2);
**in that** the inside part (2) is also provided with a first and second flap (35, 36) for the lid (8) and base (6) respectively;
**in that** a tongue (24) is seated in the collar cutout (21) of the inside part (2), hangs in the collar cutout (21) at a few points (44) and the first flap (35) is joined to the upper end of said tongue;
**in that** a third flap (37) for the lid (8) and a fourth flap (39) for the base (8) are formed on the casing (4);
**and in that** the first to fourth flaps (35, 36, 37, 39) each have half the width of the base (6) or of the lid (8).

2. A blank according to Claim 1,
**characterised in that** the pre-grooved folding lines (17) extend over the entire height of the inside part (2) and run parallel to the edges of the front (12) and of the back (14) respectively.

3. A blank according to Claim 1 or 2,
**characterised in that** four triangular adhesive tongues (41) are joined to each of the side portions (16' and 18') of the casing (4).

4. A process for the production of cigarette packets from a blank according to one of the preceding Claims,
**characterised**
- **in that** to produce an inside part (2) the blank (2) for the inside part is shaped around a format body (1) and is glued at its tabs so that the second flap (36) lies over the second adhesive tab (23);
- **in that** the inside part (2) is pulled off the format body (1);
- **in that** after the removal from the format body (1), a block of cigarettes (5) is inserted into the finished inside part (2) and the inside part (2) is then sealed so that the first flap (35) lies over the third adhesive tab (42);
- **and in that** the casing blank (4) is laid around the inside part (2) and is glued to it so that its third and fifth flap (37, 39) and also the adhesive tongues (41) lie beneath the base (6) and the lid (8) respectively.

5. A process according to Claim 4,
**characterised in that** the casing blank (4) is laid around the inside part (2) with the aid of a format pocket (7), several movable format cheeks (11, 11') and a ram (9) and is glued.

6. A process according to Claim 4,
**characterised in that** the inside part (2) is held in the hollow format body (3) while it is being filled with the block of cigarettes (5).

## Revendications

1. Flan pour paquet de cigarettes, comportant une partie intérieure (2) qui présente une découpe de col (21), et une enveloppe (4), dans lequel la partie intérieure (2) comprend une face avant (12), une face arrière (14) ainsi que des volets latéraux (16 ; 18) reliant la face avant (12) et la face arrière (14) et pourvus de lignes de pliage rainurées (17) et permettant ainsi un pliage demi-rond de la partie intérieure (2) et de l'enveloppe (4), l'enveloppe (4) comprend également une face avant (12'), une face arrière (14') ainsi que des volets latéraux (16 ; 18) reliant la face avant (12) et la face arrière (14) et possède en outre un fond (6), un couvercle (8) ainsi qu'une arête de déchirement (10), **caractérisé en ce qu'**à l'extrémité inférieure de la face arrière (14) de la partie intérieure (2) se raccordent une deuxième patte d'encollage (23) pour le fond (6) et une troisième patte d'encollage (42) pour le couvercle (8), **en ce que** la partie intérieure (2) est pourvue en outre d'une première et d'une deuxième oreilles (35, 36) respectivement pour le couvercle (8) et pour le fond (6), **en ce qu'**une languette (24) est logée dans la découpe de col (21) de la partie intérieure (2), qui est accrochée par un petit nombre de points (44) dans la découpe de col (21) et à l'extrémité supérieure de laquelle se raccorde la première oreille (35), **en ce qu'**une troisième oreille (37) pour le couvercle (8) et une quatrième oreille (39) pour le fond (8) sont formées sur l'enveloppe (4), et **en ce que** la première à la quatrième oreilles (35, 36, 37, 39) présentent chacune la moitié de la largeur du fond (6) ou du couvercle (8).

2. Flan selon la revendication 1, **caractérisé en ce que** les lignes de pliage rainurées (17) s'étendent sur toute la hauteur de la partie intérieure (2) et parallèlement aux bords de la face avant (12) ou de la face arrière (14).

3. Flan selon l'une ou l'autre des revendications 1 et 2, **caractérisé en ce qu'**aux volets latéraux (16' et 18') de l'enveloppe (4) se raccordent quatre languettes d'encollage triangulaires respectives (41).

4. Procédé pour la réalisation de paquets de cigarettes à partir d'un flan selon l'une quelconque des revendications précédentes, **caractérisé en ce que** :
- pour réaliser une partie intérieure (2), le flan (2) pour la partie intérieure est mis en forme autour d'un corps de formage (1) et collé par ses pattes, de sorte que la deuxième oreille (36) se trouve au-dessus de la deuxième patte d'encollage (23),
- la partie intérieure (2) est enlevée du corps de formage (1),
- après enlèvement du corps de formage (1), un bloc de cigarettes (5) est introduit dans la partie intérieure finie (2) et la partie intérieure (2) est alors refermée de telle sorte que la première oreille (35) se trouve au-dessus de la troisième patte d'encollage (42), et
- **en ce que** le flan (4) pour l'enveloppe est posé autour de la partie intérieure et collé avec celle-ci de telle sorte que ses troisième et cinquième oreilles (37, 39) ainsi que les languettes d'encollage (41) se trouvent au-dessous du fond (6) ou du couvercle (8).

5. Procédé selon la revendication 4, **caractérisé en ce que** le flan d'enveloppe (4) est posé et collé autour de la partie intérieure (2) à l'aide d'une poche de formage (7), de plusieurs joues de formage mobiles (11, 11') et d'un poinçon (9).

6. Procédé selon la revendication 4, **caractérisé en ce que** la partie intérieure (2) est maintenue dans le corps creux de formage (3) pendant son remplissage avec le bloc de cigarettes (5).
